# EUROPÄISCHE PATENTSCHRIFT

(11) **EP 1 936 747 B1**
(45) Veröffentlichungstag und Bekanntmachung des Hinweises auf die Patenterteilung: **27.07.2011**
(21) Anmeldenummer: 07119744.6
(22) Anmeldetag: 31.10.2007
(51) Int. Cl.: H01R 12/67

(54) **Anschlussvorrichtung für Mehrleiterkabel**
Connection device for multi-conductor cables
Dispositif de raccordement pour câble multipolaire

(30) Priorität: 21.12.2006 DE 202006019520 U
(43) Veröffentlichungstag der Anmeldung: 25.06.2008
(73) Patentinhaber: Weidmüller Interface GmbH & Co. KG, 32758 Detmold (DE)
(72) Erfinder: Oesterhaus, Jens, 32760 Detmold (DE); Buschkamp, Jörg, 32760 Detmold (DE)
(74) Vertreter: Dantz, Jan Henning

(56) Entgegenhaltungen:
- EP-A- 1 518 812
- GB-A- 2 141 593

## Beschreibung

Die Erfindung betrifft eine Anschlussvorrichtung zur Kontaktierung von Leitern eines durchgehenden Flachkabels nach dem Oberbegriff des Anspruchs 1.

Derartige Anschlussvorrichtungen mit isolationsdurchdringenden Kontakten sind an sich bekannt. Sie dienen einer schnellen und sicheren Beschaltung auch von Flachkabeln mit relativ vielen Leitern.

Aus der DE 34 22 607 C1 ist es bekannt, die Anschlußvorrichtung derart auszubilden, dass sie nur auf das Flachkabel aufsetzbar ist, wenn eine Ader zuvor an der Aufsetzstelle unterbrochen wurde und einen Durchbruch in diesem Bereich aufweist. In den unterbrochenen Bereich dieser Ader greifen Ansätze an einem der Teile der Anschlußvorrichtung ein. Dies dient zur Lageorientierung der Anschlußvorrichtung und sichert, dass nur montiert werden kann, wenn korrespondierende Durchbrüche vorgesehen sind. Zusätzlich trennt und isoliert der Ansatz die beiden Enden des unterbrochenen Leiters voneinander.

Diese Lösung hat sich an sich bewährt, insbesondere beim Einsatz in beengten Gebäudeschächten, da sie einfach handhabbar ist.

Eine analoge Lösung zeigt die EP 1 518 812 B1, welche eine Anschlußvorrichtung nach Art der DE 34 22 607 C2 zum Einsatz in Liftschächten vorsieht, wo z.B. der Sicherheitskreis jeweils zu unterbrechen ist.

Nachteilig ist an diesen beiden Lösungen des Standes der Technik aber jeweils, dass die Anschlussvorrichtung nur dann eingesetzt werden kann, wenn ein Flachbandkabel auch wirklich mit Durchbrüchen zu versehen ist, so dass für einen Einsatz an einem Flachbandkabel ohne Durchbruch im Leiter eine weitere Anschlußvorrichtung ohne die Ansätze bereitgehalten werden muß.

Die Erfindung hat die Aufgabe, eine Anschlußvorrichtung zu schaffen, welche sowohl an Flachbandkabeln mit Durchbrüchen in einem oder mehreren der Leiter montierbar ist, aber dennoch in dem Fall, dass Durchbrüche vorgesehen werden, eine Trennung und Isolation der beiden Enden des unterbrochenen Leiters sichert.

Die Erfindung erreicht dieses Ziel durch den Gegenstand des Anspruchs 1.

Vorteilhafte Ausgestaltungen sind in den Unteransprüchen angegeben.

Damit wird zwar auf den Sicherheitsaspekt verzichtet, sicherzustellen, dass ein Flachkabel dann, wenn es einen Durchbruch aufweisen sollte, wirklich mit diesem Durchbruch versehen wurde, denn es ist auch eine Montage an einem Kabel möglich, dass nicht mit einem Durchbruch versehen wurde. Dem Verzicht auf diesen automatischen Sicherheitsaspekt steht jedoch die Möglichkeit zur Mehrfachnutzung der Anordnung in Einsatzfällen an Flachkabeln mit und ohne Durchbruch entgegen. In dem Fall, dass Durchbrüche vorgesehen werden, eine Trennung und Isolation der beiden Enden des unterbrochenen Leiters sichert.

Ganz besonders bevorzugt ist das Gehäuse mehrteilig aufgebaut und weist einen Grundabschnitt und einen Deckelabschnitt auf, die wiederum in sich mehrteilig ausgestaltet sind. Es ist möglich, sämtliche Teile des Grundabschnittes und des Deckelabschnittes im Wesentlichen plattenartig auszubilden, so daß das gesamte Gehäuse relativ flach baut.

Bevorzugt ist dabei ein Schiebedeckel vorgesehen, der an einer Grundplatte verschieblich geführt ist und der an seiner Innenseite Keile aufweist, die mit Keilen einer Stützplatte zusammenwirken, wobei die Stützplatte mit dem Kabel und einer Aufnahmeplatte für das Kabel als Einheit zusammen auf die isolationsdurchdringenden Kontakte gedrückt wird. Diese Ausführung ist kompakt und realisiert dabei dennoch eine besonders sichere Beschaltung.

Weitere vorteilhafte Ausgestaltungen sind den Unteransprüchen zu entnehmen.

Nachfolgend wird die Erfindung unter Bezug auf die Zeichnung anhand von Ausführungsbeispielen näher beschrieben. Es zeigt:
- Fig. 1: eine Sprengansicht einer erfindungsgemäßen Anschlussvorrich- tung;
- Fig. 2 - 4: die Kontaktierung eines Flachkabels mit der Anschlussvorrichtung nach Art der Fig. 1 in drei Schritten jeweils in perspektivischer An- sicht;
- Fig. 5a,b - 7a, b, c: die Kontaktierung des Flachkabels mit der Anschlussvorrichtung der Fig. 1 in mehreren Schritten jeweils in einer Schnittansicht und in einer Ausschnittsvergrößerung;
- Fig. 8: einen Schnitt durch eine Anschlussvorrichtung; und
- Fig. 9, 10: je verschiedene Ansichten von und Schnitte durch Flachkabel, die sich für einen Einsatz im Rahmen der Erfindung besonders eignen; und
- Fig. 11 und 12: Elemente einer weiteren Anschlußvorrichtung; und.
- Fig. 13 und 14: Elemente einer dritten Anschlußvorrichtung.

Fig. 1 zeigt eine Sprengansicht einer Anschlussvorrichtung 1 , die zur Kontaktierung eines Flachkabels 2 ausgelegt ist, das in der Regel mehrere Leiter 3 aufweist, die ggf. jeweils von einer isolierung umgeben und in einen übergeordneten Kabelmantel 4 eingebettet sind.

Die Anschlussvorrichtung dient insbesondere zur Montage in Gebäudeschächten wie Liftschächten. Sie weist ein mehrteiliges Gehäuse 5 auf, welches einen Grundabschnitt 6 und einen Deckelabschnitt 7 umfasst, die wiederum jeweils vorzugsweise mehrteilig ausgebildet sind.

So weist der Grundabschnitt 6 eine Grundplatte 8 auf, an der eine Mehrzahl von isolationsdurchdringenden Kontakten angeordnet ist, die hier als Piercingkontakte 9 ausgebildet sind, die aber auch als Schneidkontakte ausgebildet sein können.

Hier ist in/an der Grundplatte 8 eine Mehrzahl der Piercingkontakten 9 angeordnet, die hier vorzugsweise jeweils zueinander winklig ausgerichtete, verschränkten Doppelspitzen 10, 11 (siehe hierzu Fig. 5b) aufweisen, welche zur Erhöhung der isolationsdurchdringenden Wirkung ergänzend mit Schneidkanten versehen sein können, um eine besonders sichere Kontaktierung der einzelnen Leitungsadern des zu kontaktierenden Flachkabels sicherzustellen.

Die Grundplatte 8 weist zwei zueinander parallele Seitenstege 12, 13 auf, die eine Führung für eine nachfolgend noch näher erläutert Halteplatte 18 realisieren. Hier sind die Seitenstege höher als das Flachkabel 2, so dass sie seitlich über den Rand des eingelegten Flachkabels 2vorstehen.

Die isolationsdurchdringenden Kontakte 9 sind vorzugsweise zur Realisierung einer T-artigen Abzweigung am Flachkabel 2 mit weiteren Anschlüssen verbunden, die hier z.B. als besonders schnell und einfach kontaktierbare Direktsteck-Druckfederkontakte 14 ausgebildet sind (siehe auch Fig. 5b), die aber auch als Zugfederkontakte, ebenfalls als IDC-Kontakte als Schraubkontakte oder in sonstiger Weise ausgebildet sein könnten (nicht dargestellt).

Die isolationsdurchdringenden Kontakte 9 stehen aus der Grundplatte 8 zur Seite des Flachkabels 2 hin mit ihren Spitzen 10, 11 vor.

Nach der hier realisierten einfachen Montageart sind die isolationsdurchdringenden Kontakte samt den Direktsteckkontakten 14 jeweils in Aufnahmekammern 15 in der Grundplatte 8 eingesteckt, die zur Seite des Flachkabels 2 hin derart offen ausgebildet sind, dass die isolationsdurchdringenden Kontakte 9 bei der Montage von dieser Seite her in die Aufnahmekammern 15 einsetzbar sind.

An der vom Flachkabel 2 abgewandten Seite können die Aufnahmekammern 15 mit weiteren Öffnungen versehen sein, die derart ausgestaltet sind, dass Abzweigleiter 17 (siehe Fig. 2; ggf. auch als Flachkabel zusammengefaßt) und/oder Betätigungswerkzeuge (Öffnung 16, Fig. 5)) zur Betätigung der Abzweigkontakte in die Aufnahmekammern 15 einfügbar sind, wobei die Öffnungen 16 ferner so gestaltet sind, dass die isolationsdurchdringenden Kontakte (insbesondere Piercingkontakte) 9 nicht aus den Aufnahmekammern 15 ausfallen können. Für die Abzweigleiter 17 sind hier an der vom Flachkabel 2 abgewandten Seite der Grundplatte 8 Freimachungen 33 vorgesehen.

Die Aufnahmekammern 15 und die isolationsdurchdringenden Kontakte für die verschiedenen Leiter des zu kontaktierenden Flachkabels 2 können in der Richtung der Längserstreckung des Flachkabels 2 etwas zueinander versetzt angeordnet sein, so dass die einzelnen IDC-Kontakte auch etwas breiter sein können als der Abstand der Leiter des Flachkabels 2. Beispielhaft sind hier derart elf Piercingkontakte 9 auf engem Raum untergebracht.

Damit die isolationsdurchdringenden Kontakte 9 nicht aus den Aufnahmekammern 15 ausfallen können, werden die Aufnahmerkammern 15 von einer übergreifenden Halteplatte 18 abgedeckt, welche erste Rastmittel (hier Raststege 19) aufweisen kann, die mit korrespondierenden zweiten Rastmitteln (hier Rastausnehmungen 20) der Grundplatte verrastbar sind.

Die Halteplatte 18 ist mit Durchbrüchen, insbesondere Schlitzen 21, versehen, aus welchen die isolationsdurchdringenden Kontakte in Richtung des einzulegenden Flachkabels 2 vorstehen.

Auf die Halteplatte 18 ist hier eine optionale Aufnahmeplatte 22 zur Aufnahme des Flachkabels aufsetzbar, welche vorzugsweise eine Konturierung 23 aufweist, welche der Konturierung des Mantels des zu kontaktierenden Flachkabels entspricht, damit dieses in der Konturierung 23 gut ausgerichtet und zentriert wird, was für eine sichere Kontaktierung von Vorteil ist.

Auch die Aufnahmeplatte 22 weist hier erste Rastmittel (hier wiederum Raststege 24) auf, die eine Verrastung an entsprechenden Rastmitteln (hier wiederum Rastausnehmungen 25) der Grundplatte 8 erlaubt.

Die Aufnahmeplatte 22 ist zudem wiederum mit Durchbrüchen, insbesondere Schlitzen 26, versehen, aus welchen die isolationsdurchdringenden Kontakte 9 im kontaktierten Zustand vorstehen.

Im nicht kontaktierten Zustand liegt die Aufnahmeplatte 22 noch derart hoch auf der Grundplatte 8 auf, dass die isolationsdurchdringenden Kontakte 9 aus ihr nicht vorstehen, so dass das Flachkabel auflegbar ist. Die Aufnahmeplatte 22 ist zur Kontaktierung senkrecht zum Flachkabel zur Grundplatte 8 hin verschieblich.

Die Halteplatte 18 und die Aufnahmeplatte 22 könnten auch einstückig ausgebildet sein (hier nicht dargestellt).

Zur Kontaktierung wird das Flachkabel 2 zunächst in die Aufnahmeplatte 22 des vormontierten Grundabschnittes des Gehäuses eingelegt, so dass es sicher zentriert direkt oberhalb der Doppelspitzen 10, 11 der isolationsdurchdringenden Kontakten 9 liegt (Fig. 2; Fig. 5).

Die eigentliche Kontaktierung des Flachkabels erfolgt sodann mit Hilfe des Deckelabschnittes 7, der auch als Betätigungseinheit dient und der relativ zum Grundabschnitt verschieblich geführt ist.

Diese Betätigungseinheit besteht aus einer auf den das Flachkabel 2 aufnehmenden Grundabschnitt aufsetzbaren Stützplatte 27 und einem Schiebedeckel 28.

Die Stützplatte 27 weist eine Kontur - hier seitliche Stege 29 - auf, die mit der Kontur - insbesondere den Seitenstegen 12, 13 - des Grundabschnittes derart zusammenwirkt, dass die Stützplatte 27 im montierten Zustand vor der Beschaltung zwar senkrecht zum Flachkabel 2 in Richtung der isolationsdurchdringenden Kontakte 9 beweglich ist, aber nicht oder im wesentlichen nicht in einer Richtung parallel zur Erstreckung des Flachkabels 2.

Die eigentliche Kontaktierung erfolgt dann mit Hilfe des Schiebedeckels 28, der an dem Grundabschnitt, insbesondere der Grundplatte 8, verschieblich gehalten ist.

Hierzu weist der Schiebedeckel 28 Seitenstege 31 auf, welche die Grundplatte 8 an Stegen 40 ihren Seiten direkt untergreifen (Fig. 8) oder welche mit der Grundplatte 8 nach Art einer Nut-/Federanordnung zusammenwirken.

Derart ist der Schiebedeckel 28 in Längsrichtung des Flachkabels an dem Grundabschnitt verschieblich geführt (siege Fig. 2 - 7).

Wesentlich ist, dass zwischen dem Schiebedeckel 28 und/oder der Stützplatte 27 wenigstens eines oder vorzugsweise mehrere Keilanordnungen 30, 36, 37 mit Keilelemente bzw. Keilkonturen ausgebildet sind.

Keilelemente 32, 34 der ersten Keilanordnung 30 sind derart gestaltet, dass beim Aufschieben des Schiebedeckels 28 auf die Grundplatte parallel zum Flachkabel 2 dieser die Stützplatte 27 mit dem Flachkabel 2 und der Aufnahmeplatte 22 senkrecht zum Flachkabel 2 auf die isolationsdurchdringenden Kontakte 9 drückt, was dazu führt, dass die isolationsdurchdringenden Kontakte 9 zunächst die Aufnahmeplatte und dann den Kabelmantel 4 und die Leiterisolierungen durchdringen/durchstechen und die einzelnen Leiter 3 kontaktieren.

Die Keilelemente 32, 34 kommen dabei unterhalb des Schiebedeckels 28 zur Anlage (Fig. 6).

Die Keilelemente 32, 34 können einen konstanten Neigungswinkel α zum Flachkabel 2 aufweisen. Der Neigungs- bzw. Keilwinkel α könnte aber auch in Längsrichtung des Flachkabels 2 veränderlich ausgestaltet sein (hier nicht dargestellt).

So könnten theoretisch anstelle von ebenen Keilen auch solche mit einer gekrümmten Oberseite verwendet werden.

Wesentlich ist, dass durch die Keilelemente 32, 34 beim Verschieben des Schiebedeckels 28 die Stützplatte 27 und die isolationsdurchdringenden Kontakte 9 aufeinander zu bewegt werden, so dass die isolationsdurchdringenden Kontakte 9 das Flachkabel 2 kontaktieren.

Ergänzend ist oder sind an der Stützplatte 27 wenigstens ein sich quer zum Flachkabel 2 erstreckender Steg(e) 35 ausgebildet, der/die nach dem Kontaktieren beim weiteren Schwenken des Schraubendrehers (Fig. 7) zwischen dem Schiebedeckels 28 und dem Flachkabel 2 verklemmt wird/werden, so dass das Flachkabel 2 nach Art einer Zugentlastung sicher zwischen der Stützplatte 27 und dem Grundabschnitt 6 des Gehäuses 5 festgeklemmt ist.

Zur Aktivierung dieser Vorrichtung zur Zugentlastung sind weitere Keilanordnungen 36, 37 jeweils mit einer Keilfläche an den Innenseite des Schiebedeckels 28 vorgesehen, an welchen jeweils einer der Stege 35 entlang gleitet, wobei die Keilanordnungen 30, 36, 37 derart aufeinander abgestimmt sind, dass die Zugentlastung erst nach dem Beschalten des Flachbandkabels aktiviert ist.

Der Vorgang des Beschaltens ist in Fig. 2 bis 4 und 5 bis 7 dargestellt. Die Beschaltung erfolgt vorzugsweise mittels eines Schraubendrehers, der in eine Ausnehmung 36 des Schiebedeckels 28 einsetzbar und mit seiner Spitze an der Grundplatte abstützbar ist (siehe auch Fig. 8) und mit dem vorzugsweise schnell und einfach mit Hilfe einer einzigen Schwenkbewegung das Beschalten des Flachkabels 2 erfolgen kann. Zur Herstellung einer Abzweigung am durchgehenden Flachkabel 2 sind dann nur noch die Zweigleiter 17 anzuschließen.

Das Entschalten, wenn überhaupt je erforderlich, erfolgt ebenfalls unter Zuhilfenahme eines Schraubendrehers (hier nicht dargestellt).

Vorteilhafte Kabel zur Beschaltung sind in Fig. 9 und 10 dargestellt. Das Flachkabel 2 der Fig. 9 entspricht dem der Fig. 1. Von diesem unterscheidet sich das kodierte Flachbandkabel der Fig. 10 dadurch, dass jeweils zwei der Leiter 3a, 3b jedenfalls abschnittsweise (zumindest bis auf den zu beschaltenden Bereich) in so genannter Twisted-Pair-Technik miteinander verdreht sind, was aus den Schnitten und Frontansichten der Fig. 10c, d, e deutlich wird.

Es ist denkbar, dass die miteinander verdrillten Leiter 3a, 3b in einem verbreiterten Kodierungsbereich 38 des Kabelmantels angeordnet sind, der kodierungsartig ausgelegt ist und derart stets ein korrektes Beschalten dieses Kabels erlaubt.

Bei der Beschaltung sind jeweils ein oder mehrere der Leiter des Flachbandkabels abschnittsweise (Durchbruch; Ausschnittsbereich 39) durchtrennt, um hier eine Elektronik zwischen die zwei durchtrennten Enden zu schalten.

Entsprechend sind für diese Leiter mehrere Piercingkontakte 9 zum Kontaktieren der beiden Enden dieser Leiter vorgesehen. In den Durchbruch greift ein Vorsprung 41 ein, der in Fig. 1 abgebildet ist.

Dieser Durchbruch 39 sorgt für eine sichere Trennung und Isolierung der beiden freien Enden des durchtrennten Leiters 4a.

Dabei ist der Vorsprung 41 bzw. sind die Vorsprünge 41 derart ausgebildet, dass sie in einen Durchbruch des Flachbandkabels 2 eingreifen, wenn ein korrespondierender Durchbruch 39 vorgesehen ist (Fig. 1) und dass er in den Bereich neben bzw. unterhalb des Flachkabels 2 beweglich ist bzw. bewegt wird, wenn dieses Flachkabel 2 keinen Durchbruch 39 aufweist (Fig. 11 bis 14).

Die Vorsprünge 41 werden danach jeweils vom Flachkabel bei der Montage aus der Ebene des Flachkabel 2, in welchem dieses in der montierten Stellung der Anschlußvorrichtung liegt, weggedrückt.

Realisiert werden kann dies auf verschiedene Weise.

Nach einer Variante ist es denkbar, dass die Vorsprünge bzw. Ansätze 41 derart angeordnet sind, dass sie aus der Anschlußvorrichtung, insbesondere aus der Aufnahmeplatte 22, bei der Montage der Anschlußvorrichtung durch den auf sie wirkenden Druck des Flachkabels 2 und des Deckelabschnitts 7 heraus gebrochen werden bzw. herausbrechbar sind, wenn das Flachkabel keinen Durchbruch aufweist. Dabei werden Sollbruchstellen 42 rund um die Vorsprünge 41 durchtrennt (Fig. 1, 13 und 14).

Alternativ kann ein Bereich 44 mit mehreren Vorsprüngen 41 nur über einen schmalen Steg 43 an ein Teil der Anschlußvorrichtung, insbesondere die Aufnahmeplatte 22 angeformt sein, so dass dieser Bereich als Ganzes weggeklappt wird, wenn kein Durchbruch im Flachbandkabel 2 ausgebildet ist, wie dies in den Fig. 11 und 12 der Fall ist.

Es ist auch denkbar, die Vorsprünge 41 auf Federn derart zu lagern, dass sie bei der Montage aus der Ebene des Flachkabels 2 weggedrückt werden (hier nicht dargestellt), wenn dieses keine korrespondierenden Durchbrüche 39 aufweist.

Alternativ können die Vorsprünge 41 aus derart elastischem Material bestehen, dass sie bei der Montage aus der Ebene des Flachkabels 2 weggedrückt werden (hier nicht dargestellt), wenn dieses keine korrespondierenden Durchbrüche 39 aufweist.

Vorteilhaft sind die Vorsprünge 41 in den vom Flachbandkabel 2 abgewandten Bereich der Aufnahmeplatte 22 beweglich.

### Bezugszeichen

- Anschlussvorrichtung: 1
- Flachkabels: 2
- Leiter: 3, 3a, 3b
- Kabelmantel: 4
- Gehäuse: 5
- Grundabschnitt: 6
- Deckenabschnitt: 7
- Grundplatte: 8
- Piercingkontakte: 9
- Doppelspitzen: 10, 11
- Seitenstege: 12, 13
- Direktsteck-Druckfederkontakte: 14
- Aufnahmekammern: 15
- Öffnung: 16
- Abzweigleiter: 17
- Halteplatte: 18
- Raststege: 19
- Rastausnehmungen: 20
- Schlitze: 21
- Aufnahmeplatte: 22
- Konturierung: 23
- Raststege: 24
- Rastausnehmungen: 25
- Stützplatte: 27
- Schiebedeckel: 28
- Stege: 29
- Keilanodnung: 30
- Seitenstege: 31
- Keilkonturen: 32, 34
- Freimachungen: 33
- Steg(e): 35
- Keilanordnungen: 36, 37
- Kodierungsbereich: 38
- Durchbrüche: 39
- Stege: 40
- Vorsprünge: 41
- Sollbruchstellen: 42
- Steg: 43
- Bereich: 44
- Neigungswinkel: α

## Patentansprüche

1. Anschlussvorrichtung zur Kontaktierung von Leitern eines durchgehenden Flachkabels (2), das mehrere Leiter (3) aufweist, die ggf. jeweils von einer Isolierung umgeben und in einen übergeordneten Kabelmantel (4) eingebettet sind, mit folgenden Merkmalen:
a. ein mehrteiliges Gehäuse (5), welches einen Grundabschnitt (6) zur Aufnahme des Kabels (2) und einen Deckelabschnitt (7) umfasst, an/in dem isolationsdurchdringende Kontakte, insbesondere Piercingkontakte (9), angeordnet sind,
b. wenigstens einem oder mehreren Vorsprüngen (41), wobei der wenigstens eine Vorsprung (41) dazu ausgelegt ist, im montierten bzw. beschalteten Zustand ggf. in einen korrespondierenden Durchbruch ( 39) des Flachkabels (2) einzugreifen, in dem jeweils ein oder mehrere der Leiter (4) des Flachbandkabels abschnittsweise durchtrennt sind, wobei für diese Leiter zwei oder mehr der isolationsdurchdringenden Kontakte (9) zum Kontaktieren der beiden Enden dieser Leiter vorgesehen sind,
**dadurch gekennzeichnet, dass**
c. der wenigstens eine Vorsprung (41) derart ausgebildet ist, dass er in den korrespondierenden Durchbruch des Flachbandkabels (2) eingreift, wenn der Durchbruch (39) vorgesehen ist und dass er bei der Montage der Anschlußvorrichtung aus der Ebene des Flachkabels (2) beweglich ist bzw. bewegt wird, wenn das Flachkabel (2) keinen korrespondierenden Durchbruch (39) aufweist, so dass die Anschlußvorrichtung auch montierbar ist, wenn das Flachbandkabel (2) keinen Durchbruch (39) aufweist.

2. Anschlussvorrichtung nach Anspruch 1, **dadurch gekennzeichnet, dass** der wenigstens eine Vorsprung (41) derart ausgelegt ist, dass er jeweils vom Flachkabel bei der Montage aus der Ebene des Flachkabels (2), in welchem dieses in der montierten Stellung der Anschlußvorrichtung liegt, wegdrückbar ist.

3. Anschlussvorrichtung nach Anspruch 2, **dadurch gekennzeichnet, dass** der oder die Vorsprünge (41) derart angeordnet sind, dass sie aus der Anschlußvorrichtung, insbesondere aus einer Aufnahmeplatte (22), bei der Montage der Anschlußvorrichtung durch den auf sie wirkenden Druck des Flachkabels (2) heraus gebrochen werden bzw. herausbrechbar sind, wenn das Flachkabel keinen Durchbruch aufweist.

4. Anschlussvorrichtung nach Anspruch 3, **dadurch gekennzeichnet, dass** Sollbruchstellen (42) um den Vorsprung oder die Vorsprünge (41) vorgesehen sind, die bei der Montage durchtrennbar sind.

5. Anschlussvorrichtung nach Anspruch 3, **dadurch gekennzeichnet, dass** ein Bereich (44) mit mehreren Vorsprüngen (41) über einen Steg (43) an ein Teil der Anschlußvorrichtung, insbesondere die Aufnahmeplatte (22) angeformt sind, so dass dieser Bereich als Ganzes weggeklappt wird, wenn keine Durchbrüche im Flachbandkabel vorgesehen sind.

6. Anschlussvorrichtung nach Anspruch 1 oder 2, **dadurch gekennzeichnet, dass** die Vorsprünge (41) auf Federn angeordnet sind, so dass sie bei der Montage aus der Ebene des Flachkabels (2) weggedrückt werden, wenn dieses keine korrespondierenden Durchbrüche (41) aufweist.

7. Anschlussvorrichtung nach Anspruch 1 oder 2, **dadurch gekennzeichnet, dass** die Vorsprünge (41) aus elastischen Material bestehen, so dass sie bei der Montage aus der Ebene des Flachkabels (2) weggerückt werden, wenn dieses keine korrespondierenden Durchbrüche (41) aufweist.

8. Anschlussvorrichtung nach einem der vorstehenden Ansprüche, **gekennzeichnet durch** wenigstens eine oder mehrere Keilanordnung(en) (30, 36, 37), wobei wenigstens eine der Keilanordnungen (30) zum Beschalten des Flachbandkabels ausgelegt ist.

9. Anschlussvorrichtung nach Anspruch 8, **dadurch gekennzeichnet, dass** die wenigstens eine Keilanordnungen (30) zum Beschalten des Flachbandkabels zum Aufschieben des Flachkabels auf die isolationsdurchdringenden Kontakte (9), vorzugsweise bis zur Kontaktierung der Leiter und/oder zum Aufschieben der isolationsdurchdringenden Kontakte (9) auf das Flachbandkabel ausgelegt ist.

10. Anschlussvorrichtung nach einem der vorstehenden Ansprüche, **gekennzeichnet durch** eine Aufnahmeplatte (22), welche die Vorsprünge aufweist.

11. Anschlussvorrichtung nach Anspruch 6, **dadurch gekennzeichnet, daß** die Vorsprünge in den vom Flachbandkabel (2) abgewandten Bereich der Aufnahmeplatte (22) beweglich sind.

12. Anschlussvorrichtung nach einem der Ansprüche 10 oder 11, **dadurch gekennzeichnet, daß** die Aufnahmeplatte (22) erste Rastmittel, insbesondere Raststege (24) aufweist, die eine Verrastung an entsprechenden Rastmitteln des Grundabschnitts, insbesondere Rastausnehmungen (25), erlauben.

13. Anschlussvorrichtung nach einem der Ansprüche 10-12, **dadurch gekennzeichnet, daß** die Aufnahmeplatte (22) mit weiteren Durchbrüchen, insbesondere Schlitzen (26) versehen ist, aus denen die isolationsdurchdringenden Kontakte im kontaktierten Zustand vorstehen.

14. Anschlussvorrichtung nach einem der Ansprüche 10-13, **dadurch gekennzeichnet, daß** die Aufnahmeplatte (22) im noch nicht kontaktierten Zustand derart hoch auf einer Grundplatte (8) des Grundabschnitts (6), in/an der eine Mehrzahl der isolationsdurchdringenden Kontakte angeordnet sind, auflegbar ist, daß die Isolations-durchdringenden Kontakte (9) aus der Aufnahmeplatte nicht vorstehen.

15. Anschlussvorrichtung nach einem der vorstehenden Ansprüche, **dadurch gekennzeichnet, daß** der Deckenabschnitt als Betätigungseinheit ausgebildet ist, die eine Stützplatte (27) und einen Schiebedeckel (28) aufweist.

16. Anschlussvorrichtung nach Anspruch 15, **dadurch gekennzeichnet, daß** der Schiebedeckel (28) an einer Grundplatte (8) des Grundabschnitts verschieblich geführt ist.

17. Anschlussvorrichtung nach einem der Ansprüche 15 oder 16, **dadurch gekennzeichnet, daß** die Stützplatte (27) eine Kontur aufweist, die mit der Kontur des Grundabschnittes derart zusammenwirkt, daß die Stützplatte (27) im montierten Zustand vor der Beschaltung senkrecht zum Flachkabel (2) in Richtung der isolationsdurchdringenden Kontakte (9) beweglich ist, aber im wesentlichen nicht in einer Richtung parallel zur Erstreckung des Flachkabel (2).

## Claims

1. Connection device for contacting the conductors of a through-going flat cable (2) having a plurality of conductors (3), if necessary each surrounded by insulation and embedded in an overall cable sheath (4), with the following features:
a. a multi-part housing (5) comprising a main section (6) for holding the cable (2) and a covering section (7), on/in which insulation-penetrating contacts, in particular piercing contacts (9), are arranged,
b. at least one or more projections (41), such that the at least one projection (41) is designed so that in the fitted or connected condition it engages if necessary in a corresponding opening (39) of the flat cable (2) in which, in each case, one or more of the conductors (3) of the flat-strip cable are severed in a section, such that for the said conductors two or more of the insulation-penetrating contacts (9) are provided for contacting the two ends of the conductors,
**characterised in that**
c. the at least one projection (41) is designed such that it engages in the corresponding opening (39) of the flat-strip cable (2) when the opening (39) is provided, and during the fitting of the connection device it can be or is moved out of the plane of the flat cable (2) if the flat cable (2) has no corresponding opening (39), so that the connection device can even be fitted if the flat-strip cable (2) has no openings (39).

2. Connection device according to Claim 1, **characterised in that** the at least one projection (41) is designed such that in each case it can be pushed by the flat cable during fitting, out of the plane of the flat cable (2) in which it lies when in the fitted position of the connection device.

3. Connection device according to Claim 2, **characterised in that** the projection(s) (41) is/are so arranged that during the fitting of the connection device, if the flat cable has no openings it/they is/are or can be broken away from the connection device, in particular from a holding plate (22), by the pressure of the flat cable (2) acting upon it/them.

4. Connection device according to Claim 3, **characterised in that** predetermined break-points (42) are provided around the projection or projections (41), which can be separated during fitting.

5. Connection device according to Claim 3, **characterised in that** an area (44) with a plurality of projections (41) on a web (43) is formed on part of the connection device, in particular on the holding plate (22), so that the said area as a whole can be tilted out of the way when no openings are provided in the flat strip cable.

6. Connection device according to Claims 1 or 2, **characterised in that** the projections (41) are arranged on springs, so that during fitting they can be pushed away from the plane of the flat cable (2) when the flat cable (2) has no corresponding openings (39).

7. Connection device according to Claims 1 or 2, **characterised in that** the projections (41) consist of an elastic material, , so that during fitting they can be pushed away from the plane of the flat cable (2) when the flat cable (2) has no corresponding openings (39).

8. Connection device according to any of the preceding claims, **characterised by** at least one or more wedge arrangements (30, 36, 37), such that at least one of the said wedge arrangements is designed to connect the flat-strip cable.

9. Connection device according to Claim 8, **characterised in that** the at least one wedge arrangement (30) for connecting the flat-strip cable is designed to push the flat cable onto the insulation-penetrating contacts (9), preferably until the conductors have been contacted, and/or to push the insulation-penetrating contacts (9) onto the flat-strip cable.

10. Connection device according to any of the preceding claims, **characterised by** a holding plate (22) having the projections.

11. Connection device according to Claim 6, **characterised in that** the projections can move in the area of the said holding plate (22) which faces away from the flat-strip cable (2).

12. Connection device according to either of Claims 10 or 11, **characterised in that** the holding plate (22) has first detent means, in particular detent tabs (24), which enable locking onto corresponding detent means, in particular detent recesses (25), of the main section.

13. Connection device according to any of Claims 10 to 12, **characterised in that** the holding plate (22) is provided with further openings, in particular slots (26), out of which the insulation-penetrating contacts project in the contacted condition.

14. Connection device according to any of Claims 10 to 13, **characterised in that** in the not yet contacting condition the holding plate (22) can be positioned on a baseplate (8) of the main section (6), in/on which a majority of the insulation-penetrating contacts are arranged, at a level such that the insulation-penetrating contacts (9) do not project from the holding plate.

15. Connection device according to any of the preceding claims, **characterised in that** the cover section is in the form of an actuating unit comprising a supporting plate (27) and a sliding cover (28).

16. Connection device according to Claim 15, **characterised in that** the sliding cover (28) is guided to slide on a baseplate (8) of the main section.

17. Connection device according to either of Claims 15 or 16, **characterised in that** the supporting plate (27) has a contour which co-operates with the contour of the main section in such manner that in the fitted condition, before contact is established the supporting plate (27) can move perpendicularly to the flat cable (2) in the direction of the insulation-penetrating contacts (9), but essentially not in a direction parallel to the length of the flat cable (2).

## Revendications

1. Dispositif de raccordement pour la mise en contact de conducteurs d'un câble plat (2) continu, lequel présente plusieurs conducteurs (3), lesquels sont entourés le cas échéant respectivement par une isolation et sont enrobés dans une gaine de câble supérieure (4), avec les caractéristiques suivantes :
a. un boîtier en plusieurs parties (5), lequel comprend une section de base (6) pour le logement du câble (2) et une section de couvercle (7) sur/dans laquelle sont disposés des contacts traversant l'isolation, en particulier des contacts de percement (9),
b. au moins une ou plusieurs saillies (41), moyennant quoi ce ou ces saillies (41) est/sont étudiées(s) pour venir en prise le cas échéant, à l'état monté et/ou câblé, dans un passage correspondant (39) du câble plat (2), dans lequel respectivement un ou plusieurs conducteurs (4) du câble en bande plate sont sectionnés par sections, moyennant quoi l'on prévoit pour ces conducteurs deux ou davantage de contacts (9) traversant l'isolation pour la mise en contact des deux extrémités de ces conducteurs,
**caractérisé en ce que**
c. ladite au moins une saillie (41) est réalisée de manière à se mettre en prise dans le passage correspondant du câble en bande plate (2) lorsque le passage (39) est prévu, et **en ce qu'**elle est mobile et/ou déplacée hors du plan du câble plat (2) lors du montage du dispositif de raccordement lorsque le câble plat (2) ne présente pas de passage (39) correspondant, de sorte que le dispositif de raccordement peut également être monté lorsque le câble en bande plate (2) ne présente pas de passage (39).

2. Dispositif de raccordement selon la revendication 1, **caractérisé en ce que** habite au moins une saillie (41) est conçue de manière à pouvoir, lors du montage, être respectivement poussée par le câble plat hors du plan du câble plat (2) dans lequel celui-ci se trouve dans la position montée du dispositif de raccordement.

3. Dispositif de raccordement selon la revendication 2, **caractérisé en ce que** cette ou ces saillies (41) est/sont disposée(s) de manière à être enlevée(s) par rupture et/ou à pouvoir être enlevée(s) par rupture du dispositif de raccordement, en particulier d'une plaque de réception (22), lors du montage du dispositif de raccordement, du fait de la pression du câble plat (2) s'exerçant sur elle(s), lorsque le câble plat ne présente pas de passage.

4. Dispositif de raccordement selon la revendication 3, **caractérisé en ce que** des sections frangibles (42) sont prévues autour de cette ou ces saillie(s) (41), lesquelles peuvent être sectionnées lors du montage.

5. Dispositif de raccordement selon la revendication 3, **caractérisé en ce qu'**une zone (44) avec plusieurs saillies (41) est formée via une nervure (43) sur une partie du dispositif de raccordement, en particulier la plaque de réception (22), de manière à ce que cette zone soit repliée en tant que tout lorsque aucun passage n'est prévu dans le câble en bande plate.

6. Dispositif de raccordement selon la revendication 1 ou 2, **caractérisé en ce que** les saillies (41) sont disposées sur des ressorts de manière à être repoussées hors du plan du câble plat (2) lors du montage lorsque ce dernier ne présente pas de passages (41) correspondants.

7. Dispositif de raccordement selon la revendication 1 ou 2, **caractérisé en ce que** les saillies (41) se composent d'un matériau élastique de manière à être repoussées hors du plan du câble plat (2) lors du montage lorsque ce dernier ne présente pas de passages (41) correspondants.

8. Dispositif de raccordement selon l'une quelconque des revendications précédentes, **caractérisé par** au moins un ou plusieurs ensemble(s) biseau (30, 36, 37), au moins l'un des ensembles biseau (30) étant étudié pour le câblage du câble en bande plate.

9. Dispositif de raccordement selon la revendication 8, **caractérisé en ce que** ce ou ces ensemble(s) biseau (30) pour le câblage du câble en bande plate est/sont étudié(s) pour enfiler le câble plat sur les contacts (9) traversant l'isolation, de préférence jusqu'à l'établissement du contact avec les conducteurs et/ou pour enfiler les contacts (9) traversant l'isolation sur le câble en bande plate.

10. Dispositif de raccordement selon l'une quelconque des revendications précédentes, **caractérisé par** une plaque de réception (22), laquelle présente les saillies.

11. Dispositif de raccordement selon la revendication 6, **caractérisé en ce que** les saillies sont mobiles dans la zone de la plaque de réception (22) tournant le dos au câble en bande plate (2).

12. Dispositif de raccordement selon l'une quelconque des revendications 10 ou 11, **caractérisé en ce que** la plaque de réception (22) présente des premiers moyens d'engrènement, en particulier des nervures d'endiquetage (24), lesquelles permettent un endiquetage avec des moyens d'endiquetage correspondants de la section de base, en particulier des creux d'endiquetage (25).

13. Dispositif de raccordement selon l'une quelconque des revendications 10-12, **caractérisé en ce que** la plaque de réception (22) est munie d'autres passages, en particulier de fentes (26) desquelles les contacts traversant l'isolation dépassent à l'état de contact établi.

14. Dispositif de raccordement selon l'une quelconque des revendications 10-13, **caractérisé en ce que** la plaque de réception (22), à l'état de contact pas encore établi, peut être posée à une hauteur telle sur une plaque de base (8) de la section de base (6) dans/sur laquelle une pluralité des contacts traversant l'isolation sont disposés, que les contacts (9) traversant l'isolation ne dépassent pas sur la plaque de réception.

15. Dispositif de raccordement selon l'une quelconque des revendications précédentes, **caractérisé en ce que** la section de couvercle est réalisée en tant qu'unité d'actionnement, laquelle présente une plaque de support (27) et un couvercle coulissant (28).

16. Dispositif de raccordement selon la revendication 15, **caractérisé en ce que** le couvercle coulissant (28) est guidé de manière coulissante sur une plaque de base (8) de la section de base.

17. Dispositif de raccordement selon l'une quelconque des revendications 15 ou 16, **caractérisé en ce que** la plaque de support (27) présente un contour, lequel coopère avec le contour de la section de base de manière à ce que la plaque de support (27), à l'état monté avant le câblage, est mobile perpendiculairement au câble plat (2) en direction des contacts (9) traversant l'isolation, mais essentiellement pas dans une direction parallèle à l'étendue du câble plat (2).
